# EUROPÄISCHE PATENTSCHRIFT

(11) **EP 2 118 417 B1**
(45) Veröffentlichungstag und Bekanntmachung des Hinweises auf die Patenterteilung: **19.03.2014**
(21) Anmeldenummer: 07856653.6
(22) Anmeldetag: 12.12.2007
(51) Int. Cl.: E05D 5/02, E05D 15/52, E05F 7/06

(54) **FENSTER, TÜR ODER DERGLEICHEN MIT EINER BESCHLAGANORDNUNG MIT LAGERVORSPRUNG UND ZUGEORDNETEM GEGENLAGER**
WINDOW, DOOR, OR THE LIKE HAVING A FITTING ASSEMBLY WITH A MOUNT PROJECTION AND ASSOCIATED COUNTER SURFACE
FENÊTRE, PORTE OU SIMILAIRE AVEC UN SYSTÈME D'ARMATURE COMPRENANT UNE SAILLIE DE PALIER ET UN CONTRE-APPUI ASSOCIÉ

(30) Priorität: 12.01.2007 DE 102007001927
(43) Veröffentlichungstag der Anmeldung: 18.11.2009
(62) Teilanmeldung aus: 12175920.3
(73) Patentinhaber: ROTO FRANK AG, 70771 Leinfelden-Echterdingen (DE)
(72) Erfinder: SIEGLER, Martin, 73230 Kirchheim/Teck (DE); HANEL, Dirk, 71144 Steinenbronn (DE)
(74) Vertreter: Kohler Schmid Möbus
(86) Internationale Anmeldenummer: PCT/EP2007/010907
(87) Internationale Veröffentlichungsnummer: WO 2008/083810

(56) Entgegenhaltungen:
- EP-A- 0 347 352
- EP-A1- 1 788 178
- WO-A-01/44610
- US-A- 3 145 414

## Beschreibung

Die Erfindung betrifft ein Fenster, eine Tür oder dergleichen, mit einem Flügel, mit einem festen Rahmen sowie mit einer zwischen dem Flügel und dem festen Rahmen vorgesehenen Beschlaganordnung, über welche der Flügel zu einer Öffnungsseite des festen Rahmens hin öffenbar an dem festen Rahmen gelagert ist und welche mit einem Lagervorsprung von einer Falzseite des festen Rahmens her in vertikaler Richtung in den festen Rahmen eingreift, wobei die Beschlaganordnung ein dem Lagervorsprung zugeordnetes Gegenlager umfasst, das seinerseits einen Gegenlagervorsprung sowie eine mit dem Gegenlagervorsprung versehene Gegenlagerbasis aufweist, wobei der Gegenlagervorsprung von einer der Falzseite des festen Rahmens gegenüberliegenden Festrahmengegenseite her in vertikaler Richtung in den festen Rahmen eingreift und der Lagervorsprung über das Gegenlager gegen Verkippen zu der Öffnungsseite des festen Rahmens abstützbar ist, indem der Gegenlagervorsprung mit dem Lagervorsprung wenigstens an der von der Öffnungsseite des festen Rahmens abliegenden Seite in vertikaler Richtung überlappt. Die Erfindung betrifft des Weiteren eine Beschlaganordnung der genannten Art.

Eine Beschlaganordnung in Form eines Ecklagers wird von der Firma ROTO FRANK AG, 70771 Leinfelden-Echterdingen, Deutschland unter der Bezeichnung "Roto NT Designo^{®}" angeboten. Das vorbekannte Ecklager ist Teil eines verdeckt liegenden Beschlages, über welchen Fenster- oder Türflügel mit zugehörigen festen Rahmen verbunden sind. Der Beschlag gestattet eine Dreh- sowie eine Kippbewegung des betreffenden Flügels gegenüber dem ihn lagernden festen Rahmen. Das Ecklager umfasst einen Befestigungswinkel, der falzseitig in eine Ecke des festen Rahmens eingesetzt und mit dem festen Rahmen verschraubt wird. An der einer horizontalen Falzfläche des festen Rahmens gegenüberliegenden Seite des Befestigungswinkels ist eine Ausstellschere des Ecklagers angeordnet, die ihrerseits zwei Scherenlenker aufweist. Diese liegen senkrecht zu der horizontalen Falzfläche des festen Rahmens übereinander und greifen an ihren von dem Befestigungswinkel abliegenden freien Enden in den zu lagernden Flügel ein. Mittels der Ausstellschere wird der Flügel bei seiner Bewegung gegenüber dem festen Rahmen geführt. Die Flügellast wird über die Scherenlenker in den festen Rahmen abgetragen. Zu diesem Zweck ist das vorbekannte Ecklager zusätzlich zu der Verschraubung zwischen Befestigungswinkel und festem Rahmen mit einem Lagervorsprung versehen, der von der Falzseite des festen Rahmens her in vertikaler Richtung in den festen Rahmen eingreift.

Gattungsgemäßer Stand der Technik ist bekannt aus US 3,145,414 A.

Die Vorveröffentlichung betrifft eine Schwingtür mit einem bodenseitigen Schwenklager. Das vorbekannte Schwenklager greift einerseits mit einem Lagerzapfen in den zu lagernden Türflügel und andererseits mit einem Schraubenbolzen in eine Türschwelle ein. An der dem Lagerzapfen gegenüberliegenden Seite der Türschwelle sitzt auf dem Schraubenbolzen eine in axialer Richtung des Schraubenbolzens abgestufte Mutter. Mit einem durchmesserreduzierten axialen Abschnitt greift die Mutter in die von dem Schraubenbolzen durchsetzte Öffnung der Türschwelle ein. Ein radial erweiterter axialer Abschnitt der Mutter liegt an der Unterseite der Türschwelle an.

Eine Beschlaganordnung sowie ein Fenster, eine Tür oder dergleichen bereit zustellen, im Falle derer auch schwere Flügel, insbesondere Flügel mit einem Flügelgewicht von 130 kg und mehr, durch Nachrüsten weniger lastaufnahmefähiger Beschlaganordnungen an einem festen Rahmen gelagert werden können, ist Aufgabe der vorliegenden Erfindung.

Erfindungsgemäß gelöst wird diese Aufgabe durch die Beschlaganordnung nach Patentanspruch 1 sowie durch das Fenster, die Tür oder dergleichen nach Patentanspruch 2.

Der Lagervorsprung der anspruchsgemäßen Beschlaganordnung wird durch ein Gegenlager abgestützt. Das Gegenlager umfasst eine Gegenlagerbasis sowie einen daran vorgesehenen Gegenlagervorsprung. Letzterer greift in Gegenrichtung des Lagervorsprungs in den festen Rahmen ein und stützt den Lagervorsprung gegen Verkippen in Querrichtung der Hauptebene des Fensters, der Tür oder dergleichen ab. Aufgrund der Verwendung des Gegenlagers lassen sich mit der Beschlaganordnung auch hohe Flügelgewichte, insbesondere Flügelgewichte von 130 Kilogramm und mehr, in den festen Rahmen abtragen, ohne dass unerwünschte Verformungen und/oder Beschädigungen an dem betreffenden Fenster, der betreffenden Tür oder dergleichen zu befürchten wären. Das Gegenlager bewirkt eine Versteifung des festen Rahmens, die vor allem in Fällen von Nutzen ist, in denen der feste Rahmen selbst nur eine eingeschränkte Tragfähigkeit besitzt. Entsprechend zu versteifen sind insbesondere feste Rahmen, die aus Holz oder aus Hohlprofilen, beispielsweise aus Kunststoff-Hohlprofilen oder aus Metall-, insbesondere Aluminium-Hohlprofilen gefertigt sind. Von besonderem Vorteil ist der Umstand, dass erfindungsgemäße Gegenlager ohne weiteres in Kombination mit den eingangs beschriebenen Beschlaganordnungen des Standes der Technik eingesetzt werden können. Erfindungsgemäße Anordnungen lassen sich dementsprechend auch allein durch Nachrüsten der vorbekannten Anordnungen bereitstellen.

Besondere Ausführungsarten der in den unabhängigen Patentansprüchen 1 und 2 beschriebenen Vorrichtungen ergeben sich aus den abhängigen Patentansprüchen 3 bis 9.

Merkmale, die in bevorzugter Ausgestaltung der Erfindung eine konstruktiv einfache und damit kostengünstige Beschlagsausführung ermöglichen, können den Patentansprüchen 3 bis 5 entnommen werden.

Im Falle der Erfindungsbauarten nach Patentanspruchen 3 und 4 sind zudem besondere Maßnahmen zur Berücksichtigung des Kraftflusses getroffen, der sich an erfindungsgemäßen Beschlaganordnungen einstellt. Die ausweislich Patentanspruch 4 vorgesehene Sichelform des Wandquerschnittes der Gegenlageraufnahme lässt sich auf einfache Art und Weise fertigen indem an einem aus vollem Material bestehenden und einen kreisförmigen Querschnitt aufweisenden Rohling eines Gegenlagervorsprungs eine mit dem Rohling achsparallele aber exzentrische Bohrung erstellt wird.

Der Gegenlagerbasis ist als Gegenlagerbasisplatte in Anbetracht der räumlich beengten Einbauverhältnisse an dem festen Rahmen erfindungsgemäßer Fenster, Türen oder dergleichen ausgeführt.

Die Verbindung zwischen Gegenlagerbasis und Gegenlagervorsprung des erfindungsgemäßen Gegenlagers kann auf vielfältige Art und Weise hergestellt werden (Patentanspruch 5).

Der ausweislich Patentanspruch 6 in weiterer bevorzugter Ausgestaltung der Erfindung vorgesehene gegenseitige Versatz von Gegenlagervorsprung und Gegenlagerbasis des Gegenlagers gestattet es, die Gegenlagerbasis an der von der Falzseite des festen Rahmens abliegenden Festrahmengegenseite mit größerem Abstand von der öffnungsseitigen Begrenzung des festen Rahmens anzuordnen als den im Innern des festen Rahmens aufgenommenen Gegenlagervorsprung. Von besonderer Bedeutung sind die Erfindungsmerkmale von Patentanspruch 6 für Fälle, in denen der feste Rahmen an der von der Falzseite abliegenden Festrahmengegenseite und dort nahe der Öffnungsseite des festen Rahmens mit einem oder mehreren Rahmenvorsprüngen versehen ist. Derartige Rahmenvorsprünge würden die Montage der Gegenlagerbasis nahe der Öffnungsseite des festen Rahmens behindern und müssten folglich vor dem Einbau des erfindungsgemäßen Gegenlagers zumindest teilweise entfernt werden. Dieser zusätzliche Montageschritt entfällt, wenn, wie anspruchsgemäß vorgesehen, die Gegenlagerbasis mit hinreichendem Abstand von der Öffnungsseite des festen Rahmens und damit neben dem oder den genannten Vorsprüngen des festen Rahmens angeordnet werden kann. Rahmenvorsprünge der beschriebenen Art sind hauptsächlich an den festen Rahmen von Kunststofffenstern und Kunststofftüren vorgesehen.

Für die Praxis besonders relevante Anwendungen der Erfindung betreffen die Patentansprüche 7 und 8.

Gemäß Patentanspruch 7 handelt es sich bei der erfindungsgemäßen Beschlaganordnung um eine verdeckt liegende Beschlaganordnung mit wenigstens zwei Lenkern, die bei geschlossenem Flügel von außen unsichtbar in einem Falz zwischen dem Flügel und dem festen Rahmen untergebracht sind. Wenigstens einer der Lenker ist über den von der Falzseite des festen Rahmens her in den festen Rahmen eingreifenden Lagervorsprung an dem festen Rahmen gelagert. Im Falle derartiger Beschlaganordnungen besitzt die in den festen Rahmen abzutragende Flügelgewichtskraft insbesondere bei geöffnetem Flügel einen verhältnismäßig langen Hebelarm. Entsprechend groß ist die Last, die über die Beschlaganordnung in den festen Rahmen eingeleitet wird. Das erfindungsgemäße Gegenlager gewährleistet insbesondere bei großen Flügelgewichten eine funktionssichere Lastabtragung ohne unerwünschte Deformationen und/oder Beschädigungen insbesondere an dem festen Rahmen.

Ausweislich Patentanspruch 8 kommt das erfindungsgemäße Konzept an einem als Hohlprofilrahmen ausgebildeten festen Rahmen und somit an einer Rahmenbauart zur Anwendung, die von Hause aus lediglich eine eingeschränkte Lastaufnahmefähigkeit besitzt.

Gemäß Patentanspruch 9 ist das Innere des festen Rahmens in weiterer bevorzugter Ausgestaltung der Erfindung im Bereich des Gegenlagers nach außen hin abgedichtet. Dadurch kann insbesondere verhindert werden, dass Feuchtigkeit oder Verunreinigungen in das Innere des festen Rahmens und von dort aus in das Innere des mit dem betreffenden Fenster, der betreffenden Tür oder dergleichen versehenen Raumes gelangen. Als Dichtungen in Frage kommen beispielsweise O-Ringe, Flach- und gespritzte Silikondichtungen.

Nachstehend wird die Erfindung anhand beispielhafter schematischer Darstellungen näher erläutert. Es zeigen:
- Figur 1: den unteren bandseitigen Eckbereich eines Kunststofffensters,
- Figur 2: eine teilweise geschnittene Darstellung der Anordnung gemäß Figur 1 mit einer in Figur 1 angedeuteten Schnittebene II,
- Figur 3: eine teilweise geschnittene Darstellung der Anordnung gemäß den Figuren 1 und 2 mit einer in Figur 2 angedeuteten Schnittebene III-III,
- Figuren 4a, 4b, 4c: drei Darstellungen des Gegenlagers einer Beschlaganordnung, wie sie an dem Kunststofffenster gemäß den Figuren 1 bis' 3 vorgesehen ist,
- Figuren 5a, 5b, 5c: drei Darstellungen einer zweiten Bauart des Gegenlagers einer Beschlaganordnung für das Kunststofffenster gemäß den Figuren 1 bis 3,
- Figuren 6a, 6b, 6c: drei Darstellungen einer dritten Bauart des Gegenlagers einer Beschlaganordnung für das Kunststofffenster gemäß den Figuren 1 bis 3 und
- Figuren 7a, 7b, 7c: drei Darstellung einer vierten Bauart des Gegenlagers einer Beschlaganordnung für das Kunststofffenster gemäß den Figuren 1 bis 3.

Gemäß Figur 1 besitzt ein Fenster 1 aus Kunststoff in gewohnter Weise einen Flügel 2 sowie einen festen Rahmen 3. Über einen verdeckten und dementsprechend bei geschlossenem Flügel 2 nicht sichtbaren Beschlag ist der Flügel 2 an dem festen Rahmen 3 um eine vertikale Drehachse drehbar und um eine horizontale Kippachse kippbar gelagert. Teil des verdeckten Beschlages ist eine Beschlaganordnung in Form eines Ecklagers 4, von welchem in Figur 1 eine Gegenlagerbasis 5 eines Gegenlagers 6 zu erkennen ist.

Weitere Details des Ecklagers 4 sind in den Figuren 2 und 3 dargestellt.

Ausweislich Figur 2 umfasst das Ecklager 4 einen Ecklagerwinkel 7, der an einer Falzseite 8 des festen Rahmens 3 in eine Ecke des festen Rahmens 3 eingesetzt ist. An einem horizontalen Winkelschenkel 9 sowie an einem vertikalen Winkelschenkel 10 ist der Ecklagerwinkel 7 mit einem horizontalen Holm 11 bzw. mit einem vertikalen Holm 12 des festen Rahmens 3 verschraubt. Zusätzlich greifen Positioniervorsprünge 13 des Ecklagerwinkels 7 in zugeordnete Aufnahmen an dem festen Rahmen 3 ein.

An der Oberseite des horizontalen Winkelschenkels 9 des Ecklagerwinkels 7 ist eine als X-Schere ausgeführte Ausstellschere 14 des Ecklagers 4 vorgesehen. Die Ausstellschere 14 umfasst in bekannter Weise zwei gegensinnig abgekröpfte Lenker 15, 16, die bei geschlossenem Flügel 2 in einem Falz 17 (Figur 3) zwischen dem Flügel 2 und dem festen Rahmen 3 übereinander liegen. Bei Öffnungs- sowie bei Schließbewegungen des Flügels 2 gegenüber dem festen Rahmen 3 führt die Ausstellschere 14 den Flügel 2 gegenüber dem festen Rahmen 3 senkrecht zu der Hauptebene des Fensters 1.

Die Lenker 15, 16 sind einerseits an dem Flügel 2 und andererseits an dem Ecklagerwinkel 7 des Ecklagers 4 angelenkt.

Der beispielhaft gezeigte Flügel 2 besitzt ein Flügelgewicht von 130 Kilogramm. Das Flügelgewicht wird über die Ausstellschere 14 in den Ecklagerwinkel 7 des Ecklagers 4 eingeleitet. Von dem Ecklagerwinkel 7 aus ist die auf diesen wirkende Belastung in den festen Rahmen 3 des Fensters 1 abzutragen. Diese Funktion übernimmt zum einen die zwischen dem Ecklagerwinkel 7 und dem festen Rahmen 3 vorgesehene Verschraubung. Darüber hinaus besitzt das Ecklager 4 an der Unterseite des horizontalen Winkelschenkels 9 des Ecklagerwinkels 7 einen Lagervorsprung 18, welchem ein Gegenlagervorsprung 19 des Gegenlagers 6 zugeordnet ist. Der Lagervorsprung 18 besteht aus einem kreiszylindrischen Lagerzapfen 20 sowie aus einer auf dem Lagerzapfen 20 passgenau aufsitzenden Zapfenhülse 21. Der Lagerzapfen 20 ist an dem Lenker 16 der Ausstellschere 14, die Zapfenhülse 21 an dem horizontalen Winkelschenkel 9 des Ecklagerwlnkeis 7 vorgesehen. Von der Falzseite 8 des festen Rahmens 3 her taucht der Lagervorsprung 18 in vertikaler Vorsprungsrichtung in den horizontalen Holm 11 des festen Rahmens 3 ein.

In vertikaler Gegenrichtung greift der Gegenlagervorsprung 19 des Gegenlagers 6 von einer der Falzseite 8 des festen Rahmens 3 gegenüberliegenden Festrahmengegenseite 22 her in den horizontalen Holm 11 des festen Rahmens 3 ein. Der Gegenlagervorsprung 19 bildet in dem gezeigten Beispielsfall eine mit dem Lagervorsprung 18 konzentrische Gegenlagerhülse aus. In vertikaler Richtung überlappt der Gegenlagervorsprung 19 mit dem Lagervorsprung 18 über dessen gesamte axiale Länge. Darüber hinaus umschließt der Gegenlagervorsprung 19 den Lagervorsprung 18 passgenau und folglich mit allenfalls minimalem radialen Spiel.

An seinem der Festrahmengegenseite 22 zugeordneten Längsende ist der Gegenlagervorsprung 19 an der seitlich gegenüber dem Gegenlagervorsprung 19 vorstehenden Gegenlagerbasis 5 des Gegenlagers 6 befestigt. Die Gegenlagerbasis 5 ist als Gegenlagerbasisplatte ausgeführt und mit radialem Abstand von dem Gegenlagervorsprung 19 mit dem horizontalen Holm 11 des festen Rahmens 3 verschraubt. Insgesamt besitzt das Gegenlager 6 eine winkelartige Gestalt.

Der feste Rahmen 3 ist als Hohlprofilrahmen aus Kunststoff ausgebildet und weist als solcher in seinem Innern mehrere Hohlkammern auf. In eine Hohlkammer 23 des festen Rahmens 3 ist in üblicher Weise ein Versteifungsprofil 24 eingelegt (Figur 3). In das Versteifungsprofil 24 greifen drei der insgesamt fünf Befestigungsschrauben für das Gegenlager 6 ein. Die beiden übrigen Befestigungsschrauben des Gegenlagers 6 sind in das Kunststoffmaterial des festen Rahmens 3 eingedreht.

Der Gegenlagervorsprung 19 des Gegenlagers 6 mit dem darin aufgenommenen Lagervorsprung 18 liegt im Innern einer Bohrung 25, die an dem festen Rahmen 3 nahe der zu einer Öffnungsseite 26 des festen Rahmens 3 hin gelegenen Sichtfläche des festen Rahmens 3 erstellt worden ist. Bei der Öffnungsseite 26 handelt es sich um diejenige Seite des festen Rahmens 3, an welcher der Flügel 2 relativ zu dem festen Rahmen 3 bewegbar ist. Eine als O-Ring 27 ausgebildete Dichtung sitzt auf dem Gegenlagervorsprung 19 auf und dichtet die zur Aufnahme des Gegenlagervorsprungs 19 dienende Bohrung 25 im Innern des festen Rahmens 3 gegen dessen Äußeres ab.

Wie aus den Figuren 1 und 3 hervorgeht, ist der feste Rahmen 3 beispielsweise an der Festrahmengegenseite 22 mit vorspringenden Profilleisten 28 versehen. Zur Montage des Ecklagers 4 sind die Profilleisten 28 in demjenigen Bereich, in welchem die Gegenlagerbasis 5 des Gegenlagers 6 zu liegen kommt, zu entfernen. Die zu der Öffnungsseite 26 des festen Rahmens 3 hin gelegene Profilleiste 28 kann dabei nahe der Gegenlagerbasis 5 teilweise belassen werden.

Als Einzelteil ist das in den Figuren 1 bis 3 gezeigte Gegenlager 6 in den Figuren 4a, 4b, 4c dargestellt. Der hülsenartige Gegenlagervorsprung 19 ist demnach mit seinem betreffenden axialen Ende in eine entsprechend bemessene Sackbohrung 29 der Gegenlagerbasis 5 eingesetzt und mit der Gegenlagerbasis 5 verlötet.

Anstelle des Gegenlagers 6 gemäß den Figuren 4a, 4b, 4c kann das Ecklager 4 ein Gegenlager 6/1 (Figuren 5a, 5b, 5c), ein Gegenlager 6/2 (Figuren 6a, 6b, 6c) oder ein Gegenlager 6/3 (Figuren 7a, 7b, 7c) aufweisen. Bei den Figuren 5b, 6b, 7b handelt es sich um Schnittdarstellungen, deren Schnittebenen in den Figuren 5a, 6a, 7a angedeutet sind.

Im Falle des Gegenlagers 6/1 ist ein Gegenlagervorsprung 19/1 abweichend von dem Gegenlagervorsprung 19 des Gegenlagers 6 lediglich über einen Teil seiner axialen Länge als Gegenlagerhülse ausgeführt. Zur Fertigung der Gegenlagerhülse wurde ein kreiszylindrischer und aus vollem Material bestehender Rohling für den Gegenlagervorsprung 19/1 über einen Teil seiner axialen Länge mit einer zentrischen Bohrung versehen. An seinem einer Gegenlagerbasis 5/1 zugewandten Ende wurde an dem Rohling für den Gegenlagervorsprung 19/1 ein exzentrischer Befestigungszapfen 30 mit einem von der Kreisform abweichenden Querschnitt erstellt. Mit dem Befestigungszapfen 30 greift der Gegenlagervorsprung 19/1 in eine entsprechende Durchtrittsöffnung 31 an der Gegenlagerbasis 5/1 ein. Gemeinschaftlich sichern der Befestigungszapfen 30 und die Durchtrittsöffnung 31 den Gegenlagervorsprung 19/1 formschlüssig gegen eine unerwünschte Drehbewegung relativ zu der Gegenlagerbasis 5/1. Außerdem sind der Gegenlagervorsprung 19/1 und die Gegenlagerbasis 5/1 an dem Befestigungszapfen 30 miteinander verschweißt.

Die Durchtrittsöffnung 31 ist an der Gegenlagerbasis 5/1 derart angeordnet, dass sich bei montiertem Gegenlager 6/1 ein gegenseitiger seitlicher Versatz zwischen dem Gegenlagervorsprung 19/1 und der Gegenlagerbasis 5/1 ergibt (Figur 5c). Wird das Gegenlager 6/1 anstelle des Gegenlagers 6 zur Aufnahme des Lagervorsprungs 18 des Ecklagers 4 verwendet, so kann an dem festen Rahmen 3 - abweichend von den Verhältnissen gemäß Figur 3 - die zu der Öffnungsseite 26 des festen Rahmens 3 hin gelegene Profilleiste 28 an dem festen Rahmen 3 vollständig stehen bleiben. Insoweit vereinfacht sich die Montage des Ecklagers 4.

Einen entsprechenden Vorteil bringt die Verwendung des Gegenlagers 6/2 gemäß den Figuren 6a, 6b, 6c mit sich. Abweichend von dem Gegenlager 6/1 ist im Falle des Gegenlagers 6/2 ein Gegenlagervorsprung 19/2 an einem Nietzapfen 32 mit einer Gegenlagerbasis 5/2 vernietet. Im Übrigen sind die Gegenlager 6/1 und 6/2 baugleich.

Das Gegenlager 6/3 gemäß den Figuren 7a, 7b, 7c umfasst einen Gegenlagervorsprung 19/3, der anders als die Gegenlagervorsprünge 19, 19/1, 19/2 keine in Umfangsrichtung geschlossene Hülse sondern vielmehr eine in Umfangsrichtung teilweise offene Aufnahme für den Lagervorsprung 18 aufweist. Diese Aufnahme besitzt eine im Querschnitt sichelförmige Aufnahmewand 33.

Zur Fertigung des Gegenlagervorsprungs 19/3 wurde ein entsprechender kreiszylindrischer Rohling aus vollem Material mit einer exzentrischen Längsbohrung versehen. An einem Nietzapfen 34 ist der Gegenlagervorsprung 19/3 mit einer Gegenlagerbasis 5/3 vernietet und außerdem formschlüssig gegen Verdrehen gesichert. Ein gegenseitiger seitlicher Versatz von Gegenlagervorsprung 19/3 und Gegenlagerbasis 5/3 ist nicht vorgesehen. Dementsprechend ist auch bei Verwendung des Gegenlagers 6/3 an dem festen Rahmen 3 die zu der Öffnungsseite 26 des festen Rahmens 3 hin gelegene Profilleiste 28 teilweise zu entfernen.

Unabhängig von der verwendeten Gegenlagerbauart gewährleistet das Ecklager 4 eine funktionssichere Einleitung der Gewichtskraft des Flügels 2 in den festen Rahmen 3. Insbesondere bei geöffnetem Flügel 2 greift die Flügelgewichtskraft über die Ausstellschere 14 mit einem verhältnismäßig langen Hebelarm an dem festen Rahmen 3 an. Der Flügel 2 ist infolgedessen bestrebt, den Lagervorsprung 18 des Ecklagers 4 mit seinem zu der Falzseite 8 des festen Rahmens 3 hin gelegenen Ende in Richtung auf die Öffnungsseite 26 des festen Rahmens 3 zu kippen. Einer derartigen Kippbewegung sowie daraus resultierenden Verformungen und/oder Beschädigungen an dem festen Rahmen 3 und/oder an dem Ecklager 4 bzw. an weiteren zwischen dem Flügel 2 und dem festen Rahmen 3 vorgesehenen Beschlagteilen wirkt das Gegenlager 6, 6/1, 6/2, 6/3 entgegen. Es lagert den Lagervorsprung 18 gegen eine Kippbewegung in Richtung auf die Öffnungsseite 26 des festen Rahmens 3. Von wesentlicher Bedeutung ist dabei die als Verschraubung ausgeführte Abstützung der Gegenlagerbasis 5, 5/1, 5/2, 5/3 an der Festrahmengegenseite 22. Durch diese Abstützung bzw. Verschraubung wird verhindert, dass sich die Gegenlagerbasis 5, 5/1, 5/2, 5/3 und mit dieser das ihr zugeordnete Ende des Gegenlagervorsprungs 19, 19/1, 19/2, 19/3 unter Last von der Öffnungsseite 26 des festen Rahmens 3 weg bewegt. Zur Verstärkung der abstützenden Wirkung des Gegenlagers 6, 6/1, 6/2, 6/3 kann der feste Rahmen 3 in der Umgebung des Ecklagers 6, 6/1, 6/2, 6/3 mit einem Zusatzwerkstoff ausgefüllt, z. B. mit einem entsprechend stark aushärtenden Schaum ausgeschäumt werden.

## Patentansprüche

1. Beschlaganordnung in Form eines Ecklagers, zur Lagerung eines Flügels (2) eines Fensters (1), einer Tür oder dergleichen an einem zugeordneten festen Rahmen (3), wobei der Flügel (2) zu einer Öffnungsseite (26) des festen Rahmens (3) hin öffenbar ist und wobei die Beschlaganordnung einen in einer Vorsprungsrichtung verlaufenden Lagervorsprung (18), der im montierten Zustand von der Falzseite (8) des festen Rahmens her in vertikaler Richtung in den festen Rahmen eingreift, sowie ein dem Lagervorsprung (18) zugeordnetes Gegenlager (6/1, 6/2, 6/3) aufweist, das seinerseits einen Gegenlagervorsprung (19/1, 19/2, 19/3) sowie eine mit dem Gegenlagervorsprung (19/1, 19/2, 19/3) versehene Gegenlagerbasis (5/1, 5/2, 5/3) aufweist, wobei der Lagervorsprung (18) mittels des Gegenlagers (6/1, 6/2, 6/3) gegen Verkippen gegen die Vorsprungsrichtung abstützbar ist, indem der Gegenlagervorsprung (19/1, 19/2, 19/3) von einer der Falzseite (8) des festen Rahmens (3) gegenüberliegenden Festrahmengegenseite (22) her in den festen Rahmen (3) im montierten Zustand eingreift und mit dem Lagervorsprung (18) in Vorsprungsrichtung überlappt, **dadurch gekennzeichnet, dass** der Lagervorsprung (18) mittels des Gegenlagers (6/1, 6/2, 6/3) gegen Verkippen gegen die Vorsprungsrichtung abstützbar ist,
• indem der Gegenlagervorsprung (19/1, 19/2, 19/3) den Lagervorsprung (18) im Bereich der gegenseitigen Überlappung von Lagervorsprung (18) und Gegenlagervorsprung (19/1, 19/2, 19/3) mit einer von dem Gegenlagervorsprung (19/1, 19/2, 19/3) ausgebildeten Aufnahme in Form einer in Umfangsrichtung geschlossenen Gegenlagerhülse aufnimmt, die als zentrische Längsbohrung an einem kreiszylindrischen und aus vollem Material bestehenden Rohling für den Gegenlagervorsprung (19/1, 19/2, 19/3) erbohrt ist oder
• indem der Gegenlagervorsprung (19/1, 19/2, 19/3) den Lagervorsprung (18) im Bereich der gegenseitigen Überlappung von Lagervorsprung (18) und Gegenlagervorsprung (19/1, 19/2, 19/3) mit einer von dem Gegenlagervorsprung (19/1, 19/2, 19/3) ausgebildeten Aufnahme in Form einer in Umfangsrichtung teilweise offenen Gegenlagerhülse aufnimmt, die als exzentrische Längsbohrung an einem kreiszylindrischen und aus vollem Material bestehenden Rohling für den Gegenlagervorsprung (19/1, 19/2, 19/3) erbohrt ist und
• indem die Gegenlagerbasis (5/1, 5/2, 5/3) als Gegenlagerbasisplatte ausgeführt ist und mit radialem Abstand von dem mit der Aufnahme versehenen Gegenlagervorsprung (19/1, 19/2, 19/3) zur Abstützung der Gegenlagerbasis (5/1, 5/2, 5/3) gegen Verlagerung in Querrichtung der Vorsprungsrichtung Mittel zur Verschraubung der Gegenlagerbasis (5/1, 5/2, 5/3) mit dem festen Rahmen (3) aufweist.

2. Fenster, Tür oder dergleichen, mit einem Flügel (2), mit einem festen Rahmen (3) sowie mit einer zwischen dem Flügel 82) und dem festen Rahmen (3) vorgesehenen Beschlaganordnung (4), über welche der Flügel (2) zu einer Öffnungsseite (26) des festen Rahmens (3) hin öffenbar an dem festen Rahmen (3) gelagert ist, **dadurch gekennzeichnet, dass** als Beschlaganordnunung (4) die Beschlaganordnung (4) gemäß Anspruch 1 vorgesehen ist,
• wobei der Lagervorsprung (18) von der Falzseite (8) des festen Rahmens (3) her in vertikaler Richtung in den festen Rahmen (3) eingreift,
• wobei der Gegenlagervorsprung (19/1, 19/2, 19/3) von einer der Falzseite (8) des festen Rahmens (3) gegenüberliegenden Festrahmengegenseite (22) her in vertikaler Richtung in den festen Rahmen (3) eingreift
• wobei der mittels des Gegenlagers (19/1, 19/2, 19/3) gegen Verkippen gegen die Vorsprungsrichtung abstützbare Lagervorsprung (18) über das Gegenlager (6/1, 6/2, 6/3) gegen Verkippen zu der Öffnungsseite (26) des festen Rahmens (3) abstützbar ist, indem der Gegenlagervorsprung (19/1, 19/2, 19/3) mit dem Lagervorsprung (18) wenigstens an der von der Öffnungsseite (26) des festen Rahmens (3) abliegenden Seite in vertikaler Richtung überlappt und
• wobei die Gegenlagerbasis (5/1, 5/2, 5/3) an der Festrahmengegenseite (22) mit radialem Abstand von dem mit der Aufnahme versehenen Gegenlagervorsprung (19/1, 19/2, 19/3) mit dem festen Rahmen (3) verschraubt und dadurch gegen eine von der Öffnungsseite (26) des festen Rahmens (3) weg gerichtete Verlagerung an dem festen Rahmen (3) abgestützt ist.

3. Fenster, Tür oder dergleichen nach Anspruch 2, **dadurch gekennzeichnet, dass** der Gegenlagervorsprung (19/3) eine Aufnahme für den Lagervorsprung (18) mit einer Aufnahmewand (33) ausbildet, welche in einem der Öffnungsseite (26) des festen Rahmens (3) gegenüberliegenden Wandbereich eine größere Wanddicke aufweist als in anderen Wandbereichen.

4. Fenster, Tür oder dergleichen nach Anspruch 2 oder Anspruch 3, **dadurch gekennzeichnet, dass** der Gegenlagervorsprung (19/3) eine Aufnahme für den Lagervorsprung (18) mit einer Aufnahmewand (33) ausbildet, welche in einem der Öffnungsseite (26) des festen Rahmens (3) gegenüberliegenden Wandbereich eine größere Wanddicke aufweist als in anderen Wandbereichen, indem der der Öffnungsseite des festen Rahmens (3) gegenüberliegende Wandbereich der Aufnahmewand (33) einen sich zu der Öffnungsseite (26) des festen Rahmens (3) hin verengenden sichelförmigen Querschnitt aufweist.

5. Fenster, Tür oder dergleichen nach einem der Ansprüche 2 bis 4 , **dadurch gekennzeichnet, dass** der Gegenlagervorsprung (19/1, 19/2, 19/3) und die Gegenlagerbasis (5/1, 5/2, 5/3) stoffschlüssig und/oder kraftschlüssig und/oder formschlüssig miteinander verbunden, insbesondere miteinander verlötet und/oder miteinander verschweißt und/oder miteinander vernietet und/oder miteinander verschraubt und/oder miteinander verklebt sind.

6. Fenster, Tür oder dergleichen nach einem der Ansprüche 2 bis 5, **dadurch gekennzeichnet, dass** die zu der Öffnungsseite (26) des festen Rahmens (3) hin liegende Begrenzung der Gegenlagerbasis (5/1, 5/2) gegenüber der zu der Öffnungsseite (26) des festen Rahmens (3) hin liegenden Begrenzung des Gegenlagervorsprungs (19/1 ,19/2) von der Öffnungsseite (26) des festen Rahmens (3) weg versetzt ist.

7. Fenster, Tür oder dergleichen nach einem der Ansprüche 2 bis 6, **dadurch gekennzeichnet, dass** die Beschlaganordnung (4) wenigstens zwei Lenker (15, 16) umfasst, über welche der Flügel (2) an dem festen Rahmen (3) gelagert ist und welche bei geschlossenem Flügel (2) verdeckt in einem Falz (17) zwischen dem Flügel (2) und dem festen Rahmen (3) angeordnet sind, wobei wenigstens einer der Lenker (15, 16) der Beschlaganordnung (4) über den von der Falzseite (8) des festen Rahmens (3) her in den festen Rahmen (3) eingreifenden Lagervorsprung (18) an dem festen Rahmen (3) gelagert ist.

8. Fenster, Tür oder dergleichen nach einem der Ansprüche 2 bis 7, **dadurch gekennzeichnet, dass** der feste Rahmen (3) als Hohlprofilrahmen, insbesondere als Hohlprofilrahmen aus Kunststoff oder Metall, ausgebildet ist.

9. Fenster, Tür oder dergleichen nach einem der Ansprüche 2 bis 8, **dadurch gekennzeichnet, dass** eine den Gegenlagervorsprung (19/1, 19/2, 19/3) des Gegenlagers (6/1, 6/2, 6/3) aufnehmende Aussparung im Innern des festen Rahmens (3) mittels einer Dichtung (27) gegen das Äußere des festen Rahmens (3) abgedichtet ist.

## Claims

1. Fitting arrangement in the form of a corner bearing for supporting a leaf (2) of a window (1), door or the like on an associated fixed frame (3), the leaf (2) being able to be opened in the direction towards an opening side (26) of the fixed frame (3), and the fitting arrangement having a bearing projection (18) which extends in a projection direction and which, in the assembled state, engages in the fixed frame from the rebate side (8) of the fixed frame in a vertical direction, and a counter-bearing (6/1, 6/2, 6/3) which is associated with the bearing projection (18) and which itself has a counter-bearing projection (19/1, 19/2, 19/3) and a counter-bearing base (5/1, 5/2, 5/3) which is provided with the counter-bearing projection (19/1, 19/2, 19/3), the bearing projection (18) being able to be supported by means of the counter-bearing (6/1, 6/2, 6/3) against tilting counter to the projection direction by the counter-bearing projection (19/1, 19/2, 19/3) engaging in the fixed frame (3) from a fixed frame opposing side (22) opposite the rebate side (8) of the fixed frame (3) in the assembled state and overlapping with the bearing projection (18) in the projection direction, **characterised in that** the bearing projection (18) can be supported by means of the counter-bearing (6/1, 6/2, 6/3) against tilting counter to the projection direction,
• by the counter-bearing projection (19/1, 19/2, 19/3) receiving the bearing projection (18) in the region of the mutual overlap of the bearing projection (18) and counter-bearing projection (19/1, 19/2, 19/3) with a receiving member which is formed by the counter-bearing projection (19/1, 19/2, 19/3) in the form of a counter-bearing sleeve which is closed in the peripheral direction and which is drilled as a central longitudinal hole in a circular-cylindrical blank which comprises solid material for the counter-bearing projection (19/1, 19/2, 19/3) or
• by the counter-bearing projection (19/1, 19/2, 19/3) receiving the bearing projection (18) in the region of the mutual overlap of the bearing projection (18) and counter-bearing projection (19/1, 19/2, 19/3) with a receiving member which is formed by the counter-bearing projection (19/1, 19/2, 19/3) in the form of a counter-bearing sleeve which is partially open in the peripheral direction and which is drilled as an eccentric longitudinal hole in a circular-cylindrical blank which comprises solid material for the counter-bearing projection (19/1, 19/2, 19/3), and
• by the counter-bearing base (5/1, 5/2, 5/3) being constructed as a counter-bearing base plate and having with radial spacing from the counter-bearing projection (19/1, 19/2, 19/3) which is provided with the receiving member, for supporting the counter-bearing base (5/1, 5/2, 5/3) against displacement in a transverse direction of the projection direction, means for screwing the counter-bearing base (5/1, 5/2, 5/3) to the fixed frame (3).

2. Window, door or the like having a leaf (2), having a fixed frame (3) and having a fitting arrangement (4) which is provided between the leaf (2) and the fixed frame (3) and by means of which the leaf (2) is supported on the fixed frame (3) so as to be able to be opened in the direction towards an opening side (26) of the fixed frame (3),
**characterised in that** the fitting arrangement (4) according to claim 1 is provided as a fitting arrangement (4),
• the bearing projection (18) engaging in the fixed frame (3) from the rebate side (8) of the fixed frame (3) in a vertical direction,
• the counter-bearing projection (19/1, 19/2, 19/3) engaging in the fixed frame (3) from a fixed frame opposing side (22) opposite the rebate side (8) of the fixed frame (3) in a vertical direction,
• the bearing projection (18) which can be supported by means of the counter-bearing (6/1, 6/2, 6/3) against tilting counter to the projection direction being able to be supported by means of the counter-bearing (6/1, 6/2, 6/3) against tilting towards the opening side (26) of the fixed frame (3) by the counter-bearing (6/1, 6/2, 6/3) overlapping with the bearing projection (18) in a vertical direction at least at the side remote from the opening side (26) of the fixed frame (3), and
• the counter-bearing base (5/1, 5/2, 5/3) being screwed to the fixed frame (3) at the fixed frame opposing side (22) with radial spacing from the counter-bearing projection (19/1, 19/2, 19/3) provided with the receiving member and thereby being supported against displacement on the fixed frame (3) directed away from the opening side (26) of the fixed frame (3).

3. Window, door or the like according to claim 2, **characterised in that** the counter-bearing projection (19/3) forms a receiving member for the bearing projection (18) having a receiving wall (33) which, in a wall region opposite the opening side (26) of the fixed frame (3), has a greater wall thickness than in other wall regions.

4. Window, door or the like according to claim 2 or claim 3, **characterised in that** the counter-bearing projection (19/3) forms a receiving member for the bearing projection (18) having a receiving wall (33) which, in a wall region opposite the opening side (26) of the fixed frame (3), has a greater wall thickness than in other wall regions by the wall region of the receiving wall (33) opposite the opening side of the fixed frame (3) having a sickle-shaped cross-section which narrows towards the opening side (26) of the fixed frame (3).

5. Window, door or the like according to any one of claims 2 to 4, **characterised in that** the counter-bearing projection (19/1, 19/2, 19/3) and the counter-bearing base (5/1, 5/2, 5/3) are connected to each other in a materially integral and/or non-positive-locking and/or positive-locking manner, in particular soldered to each other and/or welded to each other and/or riveted to each other and/or screwed to each other and/or adhesively bonded to each other.

6. Window, door or the like according to any one of claims 2 to 5, **characterised in that** the delimitation of the counter-bearing base (5/1, 5/2) located towards the opening side (26) of the fixed frame (3) is offset away from the opening side (26) of the fixed frame (3) with respect to the delimitation of the counter-bearing projection (19/1, 19/2) located towards the opening side (26) of the fixed frame (3).

7. Window, door or the like according to any one of claims 2 to 6, **characterised in that** the fitting arrangement (4) comprises at least two control levers (15, 16) by means of which the leaf (2) is supported on the fixed frame (3) and which are arranged so as to be concealed in a rebate (17) between the leaf (2) and the fixed frame (3) when the leaf (2) is closed, at least one of the control levers (15, 16) of the fitting arrangement (4) being supported on the fixed frame (3) by means of the bearing projection (18) which engages in the fixed frame (3) from the rebate side (8) of the fixed frame (3).

8. Window, door or the like according to any one of claims 2 to 7, **characterised in that** the fixed frame (3) is constructed as a hollow profile frame, in particular as a hollow profile frame of plastics material or metal.

9. Window, door or the like according to any one of claims 2 to 8, **characterised in that** a recess inside the fixed frame (3) which recess receives the counter-bearing projection (19/1, 19/2, 19/3) of the counter-bearing (6/1, 6/2, 6/3) is sealed by means of a seal (27) with respect to the outer side of the fixed frame (3).

## Revendications

1. Ensemble de ferrure sous la forme d'un palier d'angle, pour le montage d'un battant (2) d'une fenêtre (1) d'une porte ou analogue sur un cadre dormant associé (3), sachant que le battant (2) peut être ouvert en direction d'un côté d'ouverture (26) du cadre dormant (3) et sachant que l'ensemble de ferrure présente une saillie de palier (18), qui s'étend dans une direction de saillie et qui dans l'état monté s'engage en direction verticale dans le cadre dormant depuis le côté de feuillure (8) du cadre dormant, et un contre-appui (6/1, 6/2, 6/3), qui est associé à la saillie de palier (18) et qui présente lui-même une saillie de contre-appui (19/1, 19/2, 19/3) ainsi qu'une base de contre-appui (5/1, 5/2, 5/3) pourvue de la saillie de contre-appui (19/1, 19/2, 19/3), sachant que la saillie de palier (18) est, au moyen du contre-appui. (6/1, 6/2, 6/3), soutenue afin d'empêcher son basculement à l'encontre de la direction de saillie par le fait que la saillie de contre-appui (19/1, 19/2, 19/3) s'engage dans l'état monté dans le cadre dormant (3) depuis un côté antagoniste (22) du cadre dormant opposé au côté de feuillure (8) du cadre dormant (3) et se chevauche avec la saillie de palier (18) dans la direction de saillie,
**caractérisé en ce que** la saillie de palier (18) peut être, au moyen du contre-appui (6/1, 6/2, 6/3), soutenue afin d'empêcher son basculement à l'encontre de la direction de saillie
- par le fait que la saillie de contre-appui (19/1, 19/2, 19/3), dans la région du chevauchement mutuel de la saillie de palier (18) et de la saillie de contre-appui (19/1, 19/2, 19/3), reçoit la saillie de palier (18) par une partie réceptrice formée par la saillie de contre-appui (19/1, 19/2, 19/3) sous la forme d'une douille de contre-appui qui est fermée en direction périphérique et qui est percée sous la forme d'un alésage longitudinal central sur une ébauche - cylindrique circulaire et constituée de matériau plein - pour la saillie de contre-appui (19/1, 19/2, 19/3),
- ou par le fait que la saillie de contre-appui (19/1, 19/2, 19/3), dans la région du chevauchement mutuel de la saillie de palier (18) et de la saillie de contre-appui (19/1, 19/2, 19/3), reçoit la saillie de palier (18) par une partie réceptrice formée par la saillie de contre-appui (19/1, 19/2, 19/3) sous la forme d'une douille de contre-appui qui est partiellement ouverte en direction périphérique et qui est percée sous la forme d'un alésage longitudinal excentrique sur une ébauche - cylindrique circulaire et constituée de matériau plein - pour la saillie de contre-appui (19/1, 19/2, 19/3),
- et par le fait que la base de contre-appui (5/1, 5/2, 5/3) est réalisée sous la forme d'une plaque de base de contre-appui et présente, à distance radiale de la saillie de contre-appui (19/1, 19/2, 19/3) pourvue de la saillie réceptrice, et afin de soutenir la base de contre-appui (5/1, 5/2, 5/3) à l'encontre d'un déplacement en direction transversale à la direction de saillie, des moyens pour assembler par vissage la base de contre-appui (5/1, 5/2, 5/3) au cadre dormant (3).

2. Fenêtre, porte ou analogue, avec un battant (2), avec un cadre dormant (3) ainsi qu'avec un ensemble de ferrure (4), prévu entre le battant (2) et le cadre dormant (3) et par l'intermédiaire duquel le battant (2) est monté sur le cadre dormant (3) en pouvant être ouvert en direction d'un côté d'ouverture (26) du cadre dormant (3), **caractérisée en ce qu'**il est prévu comme ensemble de ferrure (4) l'ensemble de ferrure (4) selon la revendication 1,
- sachant que la saillie de palier (18) s'engage en direction verticale dans le cadre dormant (3) depuis le côté de feuillure (8) du cadre dormant (3),
- sachant que la saillie de contre-appui (19/1, 19/2, 19/3) s'engage en direction verticale dans le cadre dormant (3) depuis un côté antagoniste (22) du cadre dormant opposé au côté de feuillure (8) du cadre dormant (3),
- sachant que la saillie de palier (18), qui au moyen du contre-appui (6/1, 6/2, 6/3) peut être soutenue afin d'empêcher son basculement à l'encontre de la direction de saillie, peut être soutenue au moyen du contre-appui (6/1, 6/2, 6/3) afin d'empêcher son basculement vers le côté d'ouverture (26) du cadre dormant (3), par le fait que la saillie de contre-appui (19/1, 19/2, 19/3) se chevauche en direction verticale avec la saillie de palier (18) au moins sur le côté éloigné du côté d'ouverture (26) du cadre dormant (3),
- et sachant que la base de contre-appui (5/1, 5/2, 5/3) est assemblée par vissage au cadre dormant (3) sur le côté antagoniste (22) du cadre dormant, à distance radiale de la saillie de contre-appui (19/1, 19/2, 19/3) pourvue de la partie réceptrice, et est ainsi soutenue à l'encontre d'un déplacement sur le cadre dormant (3) dirigé en éloignement du côté d'ouverture (26) du cadre dormant (3).

3. Fenêtre, porte ou analogue selon la revendication 2, **caractérisée en ce que** la saillie de contre-appui (19/3) forme une partie réceptrice pour la saillie de palier (18) avec une paroi réceptrice (33) qui présente, dans une région de paroi opposée au côté d'ouverture (26) du cadre dormant (3), une plus grande épaisseur de paroi que dans d'autres régions de paroi.

4. Fenêtre, porte ou analogue selon la revendication 2 ou la revendication 3, **caractérisée en ce que** la saillie de contre-appui (19/3) forme une partie réceptrice pour la saillie de palier (18) avec une paroi réceptrice (33) qui présente, dans une région de paroi opposée au côté d'ouverture (26) du cadre dormant (3), une plus grande épaisseur de paroi que dans d'autres régions de paroi, par le fait que la région de paroi de la paroi réceptrice (33) qui est opposée au côté d'ouverture du cadre dormant (3) présente une section en forme de croissant qui se rétrécit en direction du côté d'ouverture (26) du cadre dormant (3).

5. Fenêtre, porte ou analogue selon l'une des revendications 2 à 4, **caractérisée en ce que** la saillie de contre-appui (19/1, 19/2, 19/3) et la base de contre-appui (5/1, 5/2, 5/3) sont assemblées entre elles par liaison de matière et/ou à force et/ou par complémentarité de forme, en particulier sont assemblées entre elles par brasage et/ou par soudage et/ou par rivetage et/ou par vissage et/ou par collage.

6. Fenêtre, porte ou analogue selon l'une des revendications 2 à 5, **caractérisée en ce que** la délimitation de la base de contre-appui (5/1, 5/2) qui est située en direction du côté d'ouverture (26) du cadre dormant (3) est décalée en éloignement du côté d'ouverture (26) du cadre dormant (3) par rapport à la délimitation de la saillie de contre-appui (19/1, 19/2) qui est située en direction du côté d'ouverture (26) du cadre dormant (3).

7. Fenêtre, porte ou analogue selon l'une des revendications 2 à 6, **caractérisée en ce que** l'ensemble de ferrure (4) comprend au moins deux bras articulés (15, 16) par l'intermédiaire desquels le battant (2) est monté sur le cadre dormant (3) et qui, lorsque le battant (2) est fermé, sont disposés de manière non apparente dans une feuillure (17) entre le battant (2) et le cadre dormant (3), sachant qu'au moins un des bras articulés (15, 16) de l'ensemble de ferrure (4) est monté sur le cadre dormant (3) par l'intermédiaire de la saillie de palier (18) s'engageant dans le cadre dormant (3) depuis le côté de feuillure (8) du cadre dormant (3).

8. Fenêtre, porte ou analogue selon l'une des revendications 2 à 7, **caractérisée en ce que** le cadre dormant (3) est réalisé sous forme de cadre en profilés creux, en particulier sous forme de cadre en profilés creux de matière plastique ou de métal.

9. Fenêtre, porte ou analogue selon l'une des revendications 2 à 8, **caractérisée en ce qu'**un évidement recevant la saillie de contre-appui (19/1, 19/2, 19/3) du contre-appui (6/1, 6/2, 6/3) est prévu à l'intérieur du cadre dormant (3) et est étanché vis-à-vis de l'extérieur du cadre dormant (3) au moyen d'un joint d'étanchéité (27).
